# FASCICULE DE BREVET EUROPEEN

(11) **EP 0 701 646 B1**
(45) Date de publication et mention de la délivrance du brevet: **19.05.1999**
(21) Numéro de dépôt: 95916692.7
(22) Date de dépôt: 31.03.1995
(51) Int. Cl.: E04B 2/82

(54) **PROFILE POUR UN PANNEAU MUR PORTEUR SANDWICH, PANNEAU AVEC UN TEL PROFILE ET CONSTRUCTION AVEC UN TEL PANNEAU**
PROFIL FÜR EIN SANDWICHFÖRMIGES WANDTRAGENDES PANEEL, PANEEL MIT EINEM SOLCHEN PROFIL UND KONSTRUKTION MIT EINEM SOLCHEN PANEEL
SECTION FOR A SANDWICH BEARING WALL PANEL, PANEL WITH SUCH A SECTION AND BUILDING WITH SUCH A PANEL

(30) Priorité: 01.04.1994 FR 9403896
(43) Date de publication de la demande: 20.03.1996
(73) Titulaire: Les Constructions Dasse, 40100 Dax (FR)
(72) Inventeur: BILHERE-DIEUZEIDE, Françoise, F-40990 Saint-Paul-les-Dax (FR)
(74) Mandataire: Derambure, Christian
(86) Numéro de dépôt international: FR9500415
(87) Numéro de publication internationale: WO9527108

(56) Documents cités:
- DE-A- 2 120 445
- FR-A- 2 552 143
- US-A- 3 852 926
- US-A- 4 621 470

## Description

L'invention concerne un panneau mur porteur sandwich destiné à la réalisation de constructions, un profilé pour un tel panneau et une construction comportant de tels panneaux.

On connaît déjà des constructions comportant une série de panneaux mur porteur sandwich. Les panneaux connus comportent une couple de poteaux de structure parallèle entre eux et placés en regard l'un de l'autre et portés rigidement par les poteaux, un remplissage interne comportant un cadre extérieur ayant deux couples de traverse respectivement latérales, hautes et basses ; une couple de bardages respectivement intérieur et extérieur venant recouvrir le cadre, de part et d'autre, et des moyens d'isolation interposés entre le cadre et le couple de bardages.

Dans l'une des réalisations connues, il est prévu une pièce formant semelle basse pourvue d'une rainure dans laquelle s'encastre le remplissage en partie basse. Cette pièce est destinée à être fixée à la fondation. En partie haute, le panneau se termine par une traverse haute.

Les poteaux connus comportent sur un pan coupé reliant leur faces transversales externes à leur faces extérieures une saignée destinée au logement de la partie extrême d'un méplat le plus souvent en aluminium anodisé. Un tel méplat forme ainsi un pont entre deux poteaux adjacents en masquant leur plan de joint. A l'opposé, le poteau comporte, sur sa face intérieure, un creux. Les deux creux adjacents de deux poteaux associés entre eux forment une cuvette dans laquelle est logé un champ plat intérieur.

Le document DE-A- 21 20 445 décrit un dispositif pour fixer des cloisons dans des constructions.

Ce dispositif comporte des réglettes profilées de maintien de la cloison, qui sont en plusieurs parties, qui peuvent être fixées au sol et/ou au plafond de la construction et qui sont en forme de U.

Ce dispositif présente l'inconvénient de retenir l'humidité.

Le document FR-A- 2 552 143 concerne un écran séparatif modulaire destiné à la réalisation de cloisonnement amovibles autoportants.

Cet écran comporte un panneau venant s'engager dans un encadrement périphérique, réalisé par pliage à angle droit d'un profilé métallique de section en forme de U.

La fixation de l'encadrement sur le panneau s'obtient par vissage au moyen de vis.

Cet écran présente l'inconvénient de ne pas atteindre le sol.

Le document US-A- 3 852 926 décrit une construction de murs modulaires comprenant un panneau et un rail de sol fixé au bas du panneau.

Le rail de sol a des parois latérales et une paroi de fond.

Cette construction présente l'inconvénient de retenir l'humidité.

Le document US-A- 4 621 470 concerne une structure de mur comprenant une glissière en forme de U montée sur un plancher.

Cette glissière comprend une paire de membres plats, à partir des bords extérieurs desquels s'étendent perpendiculairement des ailes. Les membres plats sont connectés par un canal inversé comprenant une paire d'ailes intérieures partant du bord intérieur de chacun des membres.

Le canal est complété par une plate-forme reliant les bords des ailes intérieures. La plate-forme se trouve à une certaine distance au-dessus de chacun des membres plats.

Le centre de la plate-forme comprend une dépression pour collecter de l'eau s'y trouvant. Une ouverture est ménagée dans la plate-forme pour permettre à l'eau s'y trouvant d'être drainée de la plate-forme.

Cette structure présente l'inconvénient de laisser l'eau drainée sous le centre de la plate-forme.

L'invention vise à apporter des améliorations aux panneaux connus et aux constructions qui en résultent.

Ces perfectionnements visent en premier lieu à permettre le drainage en partie basse des panneaux, en deuxième lieu à éviter des remontées d'eau, en troisième lieu à éviter un lien béton (pour le soubassement) et bois (pour le panneau) et enfin, en dernier lieu, l'habillage des poteaux tant vers l'intérieur que vers l'extérieur.

A cet effet, un premier objet de l'invention est un profilé ayant une forme générale de U, et destiné à être fixé à une partie basse d'un panneau pour la construction d'un mur. Le profilé est destiné à être interposé entre la partie basse du panneau et les fondations ou le soubassement ou la maçonnerie-support ou le plancher, l'âme du profilé présentant une forme crénelée définissant au moins un tronçon d'âme interne et au moins un tronçon d'âme externe, le tronçon le plus proche de l'aile intérieure étant un tronçon d'âme externe. Le profilé comporte un retour d'aile dirigé vers l'extérieur du profilé et attenant à son aile intérieure, près du bord libre de celle-ci, le bord libre du retour d'aile étant substantiellement coplanaire avec les tronçons d'âme externes, une paroi de raccordement, dans laquelle est ménagé au moins un trou de drainage, étant interposée entre l'aile intérieure et le tronçon d'âme externe qui lui est le plus proche.

Le bord libre de retour d'aile forme un bourrelet. Une jambe de maintien est interposée entre l'aile intérieure et le retour d'aile.

Le retour d'aile a une forme générale plane ou une forme générale tourmentée, notamment de dièdre.

Le retour d'aile fait avec l'aile intérieure un angle de l'ordre de 45 degrés.

La paroi de raccordement est inclinée tant par rapport à l'âme que par rapport à l'aile intérieure, notamment à 45 degrés.

Une série de trous de drainage convenablement répartis est ménagée dans la paroi de raccordement.

L'aile extérieure a une taille au moins égale à celle de l'aile intérieure.

Le profilé comprend un tronçon d'âme interne médian et au moins deux tronçons d'âme interne de part et d'autre.

Le profilé comprend au moins deux tronçons d'âme externes attenants ou proches des deux ailes.

Le profilé comporte un créneau ouvert vers l'externe de ce dernier, dans lequel sont logés des moyens de fixation à ladite partie du panneau, notamment des vis.

Au créneau dans lequel sont logés les moyens de fixation, notamment les vis, sont associés des moyens d'étanchéité. Les moyens d'étanchéité se présentent sous la forme d'une mousse à cellules fermées remplissant ledit créneau.

Le profilé comporte attenant à l'une et /ou l'autre de ses ailes, une saillie dirigée vers l'extérieur substantiellement coplanaire au tronçon d'âme intérieur, participant à l'appui pour la partie basse du panneau.

L'aile extérieure a une taille plus petite que celle de l'aile intérieure.

Le profilé est de préférence en matière plastique.

Un deuxième objet de l'invention est un panneau destiné à la construction d'un mur, du type comprenant :
- une couple de poteaux de structure, placés en regard l'un de l'autre et, fixé respectivement aux poteaux,
- un remplissage interne comportant :
   * un cadre extérieur ayant deux couples de traverses respectivement latérales, et haute et basse,
   * une couple de bardages respectivement intérieur et extérieur venant recouvrir le cadre, de part et d'autre,
   * des moyens d'isolation interposés entre le cadre et la couple de bardages.

Le panneau comprend, en outre, au moins un profilé formant lisse basse, dont l'âme est fixée sur la traverse basse respectivement par des moyens de fixation (30) et dont les deux ailes intérieure et extérieure viennent respectivement emprisonner les deux bardages intérieur et extérieur, ledit profilé étant destiné à être interposé entre le cadre et les bardages d'une part et les fondations ou le soubassement ou la maçonnerie support ou un plancher d'autre part.

Les moyens de fixation sont des vis vissées dans le profilé, depuis l'externe de manière à pénétrer dans la traverse attenante, la tête venant s'appliquer sur le profilé par l'externe.

Le panneau comporte un second profilé formant coiffe haute, de forme générale de U, dont l'âme est fixée sur la traverse haute par des moyens de fixation, et dont les deux ailes intérieure et extérieure viennent respectivement emprisonner les deux bardages intérieur et extérieur, le second profilé étant destiné à être interposé entre le cadre et les bardages d'une part et une ferme ou un plafond d'autre part.

Le second profilé présente une âme substantiellement plane.

Les deux ailes du second profilé ont substantiellement la même taille.

Chacun des poteaux d'une couple de poteaux de structure en bois saillant de part et d'autre des deux plans de la couple de bardages et ayant, en section droite transversale, un contour de forme générale carrée ou rectangulaire, a une face transversale interne comprenant d'une part une feuillure de réception du remplissage et d'autre part à proximité de cette feuillure et vers l'extérieur des moyens d'accrochage pour un profilé d'habillage extérieur telle qu'une rainure ; une face transversale externe comprenant une feuillure de logement d'une patte d'assemblage entre le panneau et une ferme ou équivalent, des trous traversant percés convenablement dans chaque poteau de structure entre les deux faces transversales interne et externe au droit de la feuillure de logement de la patte d'assemblage et à l'écart de la feuillure de réception du remplissage et des moyens d'accrochage du profilé d'habillage extérieur, ces trous permettant le passage de boulons de fixation.

Un trou de passage d'un boulon de fixation débouche dans la face transversale interne par une partie élargie de logement de la partie externe libre du boulon et de l'écrou qui y est vissé.

Le panneau comporte, dans le fond de la feuillure de réception du remplissage et vers l'extérieur, une rainure pour un joint d'étanchéité à l'eau et à l'air.

Le panneau est caractérisé par le fait que la face intérieure est substantiellement plane.

Le poteau de structure présente des angles coupés.

Les ailes recouvrent la traverse attenante sur une partie seulement de sa hauteur.

Le second profilé est en matière plastique.

Le profilé d'habillage extérieur est réalisé en tôle ayant une épaisseur de l'ordre de 75 centièmes de mm en acier galvanisé chaud revêtu d'un résine de polyvinilithène bifluoré.

Un troisième objet de l'invention est une construction comportant au moins un et généralement une série de panneaux, déposée verticalement, juxtaposés les uns sur les autres, solidaires entre eux par des boulons et fixés en partie basse par des pattes d'accrochage.

La construction comporte au moins un profilé d'habillage extérieur venant coiffer vers l'extérieur deux poteaux de structure adjacents en étant fixée à eux par les moyens d'accrochage qu'ils comportent.

Le profilé d'habillage extérieur a une forme générale de U dont les ailes sont repliées à leur bord libre vers l'âme pour former un accrochage complémentaire des rainures ménagées dans le poteau.

Il existe un jeu entre l'âme du profilé d'habillage extérieur et les faces extérieures des poteaux, de manière à assurer la récupération de différents alignements des poteaux.

La construction comporte, en outre, au moins un profilé d'habillage intérieur venant coiffer vers l'intérieur deux poteaux adjacents en étant fixé au poteau et/ou au bardage intérieur.

Le profilé d'habillage intérieur a une forme générale de U dont les ailes sont repliées de façon coplanaire vers l'ouverture du U, un adhésif étant interposé entre l'âme du profilé et la face intérieure des poteaux.

L'invention sera bien comprise dans sa description qui suivra en référence aux dessins annexés dans lesquels :

La figure 1 est une vue schématique en élévation d'un panneau mur porteur sandwich selon l'invention.

La figure 2 est une vue de côté du panneau de la figure 1.

La figure 3 est une vue en élévation montrant deux panneaux associés.

La figure 4 est une vue schématique en coupe horizontale selon la ligne IV-IV de la figure 1.

La figure 5 est une vue schématique en coupe par un plan verticale selon la ligne V-V de la figure 1.

La figure 6 est une vue schématique en coupe verticale selon la ligne VI-VI de la figure 1.

La figure 7 est une vue schématique en coupe sur un plan horizontal selon la ligne VII-VII de la figure 3.

La figure 8 est une vue en coupe transversale d'un premier profilé incorporé dans le panneau selon l'invention.

La figure 9 est une vue en coupe transversale d'un profilé d'habillage extérieur pour la construction.

La figure 10 est une variante du profilé de la figure 9 dans le cas d'un poteau d'angle.

On se réfère plus spécialement aux dessins qui illustrent un ou des panneaux 1 placés "en situation" c'est à dire dans la position qu'ils occupent dans la construction à savoir verticalement ou substantiellement verticalement. Les notions et qualificatifs de "haut", "bas", "intérieur" et "extérieur" se réfèrent à cette situation.

Par ailleurs, un panneau ayant une certaine étendue, on qualifie "d'interne" ce qui est plutôt placé ou tourné vers le centre du panneau et, au contraire, on qualifie "d'externe" ce qui est éloigné ou tourné à l'opposé du centre du panneau.

Enfin, on qualifie de "transversale" ce qui s'étend dans une direction générale perpendiculaire au plan du panneau 1.

Bien que les panneaux 1 illustrés sur les figures soient représentés plan et pleins, l'invention vise également le cas où les panneaux ont une forme autre que plane et comportent une ou deux ouvertures tels que portes ou fenêtres, orifices d'aération ou autres.

Un panneau 1 peut avoir une dimension selon le projet réalisé.

Un panneau 1 comprend d'abord une couple de poteaux de structure 2. Ces deux poteaux 2 sont réalisés en bois et sont parallèles entre eux et placés en regard l'un de l'autre. Chaque poteau a en section droite transversale un contour de forme générale carrée ou rectangulaire limitée par deux faces transversales respectivement interne 3 et externe 4, une face extérieure 5 et une face intérieure 6.

Dans la réalisation représentée, le poteau 2 présente des angles coupés 7.

La face transversale interne 3 comprend une feuillure 8 de réception d'un remplissage 9 sur lequel on revient par la suite. Cette feuillure 8 est située à proximité de la face intérieure 6.

A proximité de la feuillure 8 et vers l'extérieur sont prévus des moyens d'accrochage 10 telle qu'une rainure pour un profilé d'habillage extérieur 11 sur lequel on reviendra dans la suite.

La face transversale externe 4 comprend une feuillure 12 de logement d'une patte d'assemblage 13 entre le panneau 1 et une ferme ou équivalent de la construction. La feuillure 12 est située plutôt du coté de la face extérieure 5.

Des trous 14 traversant sont percés convenablement dans le poteau 2 entre les deux faces transversales interne 3 et externe 4 au droit de la feuillure 12 et à l'écart de la feuillure 8.

Chaque trou 14 débouche dans la face transversale interne 3 par une partie élargie 15 servant de logement à la partie extrême libre du boulon 16 et de l'écrou qui y est vissé ou de la tête de boulon (selon les modes de réalisation). Ce boulon traverse un trou correspondant ménagé dans la patte d'assemblage 13 laquelle est immobilisée dans la feuillure 12.

Dans le fond de la feuillure 8 et vers l'extérieur est prévue une rainure 17 pour un joint d'étanchéité à l'eau et à l'air.

Ainsi que cela résulte de ce qui précède, les faces extérieure 5 et intérieure 6 sont planes. Par ailleurs, il n'est prévu aucune rainure ou saignée ou équivalent dans l'angle coupé 7 placé entre la face transversale extérieure 4 et la face extérieure 5.

Le panneau 1 comporte ensuite le remplissage 9 fixé rigidement aux poteaux 2.

Le remplissage 9 comporte en premier lieu un cadre extérieur 18 en bois, ayant deux couples de traverse respectivement latérales 19 engagés dans les feuillures 8, haute 20 et basse 21. Ces traverses 19, 20 et 21 ont par exemple une section droite transversale à contour carré.

Le remplissage 9 comporte en deuxième lieu une couple de bardages respectivement intérieur 22 et extérieur 23. Ces bardages 22 et 23 viennent recouvrir le cadre 18 de part et d'autre. Ces bardages 22, 23 sont réalisés par exemple en tôle galvanisée pré-laquée ayant une épaisseur de l'ordre de 75 centième de mm ou en un autre élément de bardage.

Le remplissage 9 comporte, en troisième lieu, des moyens d'isolation 24 interposés entre le cadre 18 et le couple de bardages 22, 23. Ces moyens d'isolation peuvent se présenter sous la forme d'une épaisseur appropriée (par exemple 50mm) de polystyrène expansé ou autres matériaux isolants.

Le panneau 1 comprend en outre un premier profilé 25 formant lisse basse et/ou un second profilé 26 formant coiffe haute.

Ces profilés 25, 26 sont réalisés en matière plastique. Ils ont une forme générale de U ou de pseudo U, droit ou renversé selon qu'il s'agit du premier profilé 25 ou du second profilé 26.

Chaque profilé 25, 26 comporte une âme 27, une aile extérieure 29 et une aile intérieure 28.

L'âme 27 est fixée sur la traverse basse 21 pour le premier profilé 25 et sur la traverse haute 20 pour le second profilé 26. Grâce à des moyens de fixation 30 tels que des vis, vissées dans les profilés 25, 26 depuis l'extérieur de manière à pénétrer dans la traverse 21, 20 attenante, la tête de la vis venant s'appliquer sur le profilé vers l'extérieur.

Il est préférentiellement prévu des vis 30 convenablement réparties.

Les ailes 28, 29- viennent emprisonner les deux bardages correspondant 22, 23.

Le premier profilé 25 est destiné à être interposé entre le cadre 18 et les bardages 22, 23 d'une part et les fondations ou le soubassement ou la maçonnerie support ou un plancher ou équivalent d'autre part.

Le premier profilé 25 est également destiné à former un drainage pour le panneau 1 et à éviter les remontées d'eau.

Quant au second profilé 26 il est destiné à être interposé entre le cadre 18 et les bardages 22, 23 d'une part, et une ferme ou un plancher ou équivalent non représenté.

Les ailes 28, 29 recouvrent la traverse 20, 21 attenante sur une partie seulement de sa hauteur et ce préférentiellement.

L'aile intérieure 28 a une taille (comptée dans le sens de la hauteur lorsque le panneau 1 est en situation) au moins égale à celle de l'aile extérieure 29.

Dans le cas du premier profilé 25 l'aile intérieure 28 a une taille plus grande que l'aile extérieure 29. Dans le cas du second profilé 26, les deux ailes 28, 29 ont substantiellement la même taille. Par ailleurs, l'âme 27 du second profilé 26 est substantiellement plane.

Au contraire , l'âme 27 du premier profilé 25 présente une forme tourmentée crénelée. Il en résulte la présence de plusieurs tronçons d'âme interne 32 formant appui pour la traverse basse 21 et un ou plusieurs tronçons d'âme externe 33 interposés entre les tronçons d'âme interne 32 et formant appui pour les fondations, le soubassement, la maçonnerie support, le plancher ou équivalent 31.

Dans la réalisation représentée sur la figure 6, le premier profilé 25 comprend un tronçon d'âme interne 32 médian et deux tronçons d'âme interne 32 de part et d'autre du tronçon médian. Le cas échéant, d'autres tronçons latéraux d'âme interne peuvent être prévus. Le tronçon d'âme interne médian défini un créneau ouvert vers l'extérieur dans lequel sont logés les moyens de fixation 30 telles que les vis décrites. A ce créneau sont associés des moyens d'étanchéité 34 telle que de la mousse adhésive à cellules fermées remplissant le créneau.

L'âme 27 du premier profilé 25 comprend également au moins deux tronçons d'âme externe 33 attenant ou proches des deux ailes 28, 29.

Le premier profilé 25 comporte également, attenant à l'une et/ou l'autre de ces ailes 28, 29 (en l'occurrence attenant seulement à l'aile extérieure 29 dans le cas de la figure 6) une saillie 35 dirigée vers l'ouverture du U du profilé, substantiellement coplanaire au tronçon d'âme interne 32 et participant à l'appui de la traverse basse 21.

Le tronçon d'âme le plus proche de l'aile intérieure 28 est un tronçon d'âme externe 33. Entre ce tronçon 33 et l'aile intérieure 28, le premier profilé 25 est constitué par une paroi de raccordement 36 inclinée tant par rapport à l'âme 27 que par rapport à l'aile intérieure 28 notamment à 45 degrés.

Il est prévu dans la paroi de raccordement 36 au moins un et généralement préférentiellement une série de trous 37 convenablement répartie pour assurer le drainage du panneau. Le ou les trous 37 ont un ou des axes formant un angle de l'ordre de 45 degrés avec celui de l'âme 27.

Par ailleurs, le premier profilé 25 comporte, attenant à l'aile intérieure 28 et vers son bord libre 38 un retour d'aile 39 dirigé vers le plan de l'âme 27 et vers l'extérieur du premier profilé 25.

Le bord libre 40 du retour d'aile 39 est placé substantiellement dans le plan des tronçons d'âme externe 33. Ce bord libre 40 forme préférentiellement un bourrelé. Le retour d'aile 39 fait avec l'aile intérieure 28 ou l'âme 27 un angle de l'ordre de 45 degrés.

Dans la forme de réalisation représentée sur les figures, le retour d'aile 39 a une forme générale plane. Dans d'autres réalisations, le retour d'aile 39 a une forme générale tourmentée notamment de dièdre.

Une jambe de maintien 41 est, dans la réalisation représentée sur les figures, interposée entre l'aile intérieure 28 au voisinage de son raccordement avec la paroi 36 et le retour d'aile 39.

On se réfère maintenant plus spécialement à la figure 7.

Un profilé d'habillage extérieur 11 vient coiffer vers l'extérieur deux poteaux de structure 2 adjacents. Ce profilé est fixé à ces deux poteaux par les moyens d'accrochage 10 qu'il comporte.

Le profilé d'habillage 11 a en section droite transversale une forme générale de U ou de pseudo U ayant une âme 42 et deux ailes 43. L'âme 42 vient se positionner en regard, parallèlement et légèrement écartée avec un certain jeu des faces extérieurs 5 des deux poteaux. Sa disposition permet d'assurer la récupération de différents alignements pouvant exister entre deux poteaux adjacents.

Préférentiellement, le profilé 11 forme un arrondi entre l'âme 42 et l'aile 43. Cet arrondi vient se plaquer contre l'angle coupé 7 du poteau 2.

Les ailes 43 sont, à leur bord libre, repliées vers l'âme 42 pour former un accrochage 44 complémentaire de l'accrochage 10.

Un tel profilé d'habillage extérieur 11 peut être réalisé en tôle ayant une épaisseur de l'ordre de 75 centièmes de mm en acier galvanisé à chaud revêtu d'une résine de polyvinilithène bifluoré choisi pour une utilisation en milieu agressif du fait de son excellente résistance à la corrosion et aux attaques des rayons ultraviolets. D'autre part, une telle résine ne retient pas la poussière et possède des propriétés anti-grafittis.

Un tel profilé d'habillage extérieur 11 est plus spécialement représenté sur la figure 9 en section droite transversale. Un tel profilé présente une certaine souplesse et peut être emboîté sur les deux poteaux adjacents par clipsage.

Par ailleurs, il est prévu en outre que la construction comporte au moins un profilé d'habillage intérieur 45 venant coiffer vers l'intérieur deux poteaux 2 adjacents. Un tel profilé 45 est fixé à ces poteaux et/ou au bardage intérieur 22.

Dans la forme de réalisation représenté sur la figure 7, le profilé 45 présente une forme générale de U aplatie et comprend une âme 46 et deux ailes 47. Ces ailes 47 sont repliées de façon coplanaire vers l'ouverture du U pour former des retours 48. L'écartement entre l'âme 46 et les retours 48 correspond sensiblement à l'écartement entre la face intérieure 6 et le bardage intérieur 22. Par ailleurs, l'ouverture entre les deux bords libres en regard des deux retours 48 correspond sensiblement à l'écartement entre les deux faces transversales internes 3 opposées des deux poteaux 2 adjacents.

Un adhésif 49 est interposé entre l'âme 46 et les faces intérieures 6 des deux poteaux 2.

Le profilé d'habillage intérieur 45 peut être réalisé en tôle d'acier galvanisé à chaud ayant une épaisseur de l'ordre de 75 centièmes de mm revêtu d'une laque polyester incluant des micro billes de polyamide assurant une bonne résistance à la griffe et à l'abrasion.

On se réfère maintenant à la figure 10 qui illustre un profilé 50 destiné plus spécialement à l'habillage d'un poteau d'angle. Un tel profilé présente une forme générale de cornière ayant quatre tronçons successifs perpendiculairement entre eux respectivement 51, 52, 53 et 54 les deux tronçons d'extrémité 51 et 54 comportant du coté de l'ouverture 55 du profilé 50 deux retours 56.

## Revendications

1. Profilé ayant une forme générale de U, et destiné à être fixé à une partie basse (21) d'un panneau (1) pour la construction d'un mur, le profilé étant destiné à être interposé entre la partie basse (21) du panneau (1) et des fondations ou un soubassement ou une maçonnerie-support ou un plancher, l'âme (27) du profilé présentant une forme crénelée définissant au moins un tronçon d'âme interne (32) et au moins un tronçon d'âme externe (33), le tronçon le plus proche de l'aile intérieure (28) étant un tronçon d'âme externe (33), caractérisé en ce que le profilé comporte un retour d'aile (39) dirigé vers l'extérieur du profilé et attenant à son aile intérieure (28), près du bord libre (38) de celle-ci (28), le bord libre (40) du retour d'aile (39) étant substantiellement coplanaire avec le ou les tronçons d'âme externes (33), une paroi de raccordement (36), dans laquelle est ménagé au moins un trou de drainage (37), étant interposée entre l'aile intérieure (28) et le tronçon d'âme externe (33) qui lui est le plus proche.

2. Profilé selon la revendication 1, caractérisé par le fait que le bord libre (40) de retour d'aile (39) forme un bourrelet.

3. Profilé selon la revendication 1 ou 2, caractérisé par le fait qu'une jambe de maintien (41) est interposée entre l'aile intérieure (28) et le retour d'aile (39).

4. Profilé selon l'une quelconque des revendications 1 à 3, caractérisé par le fait que le retour d'aile (39) a une forme générale plane ou une forme générale tourmentée, notamment de dièdre.

5. Profilé selon l'une quelconque des revendications 1 à 4, caractérisé par le fait que le retour d'aile (39) fait avec l'aile intérieure (28) un angle de l'ordre de 45 degrés.

6. Profilé selon l'une quelconque des revendications 1 à 5, caractérisé par le fait que la paroi de raccordement (36) est inclinée tant par rapport à l'âme (27) que par rapport à l'aile intérieure (28), notamment à 45 degrés.

7. Profilé selon l'une quelconque des revendications 1 à 6, caractérisé par le fait qu'une série de trous (37) de drainage convenablement répartis est ménagée dans la paroi de raccordement (36).

8. Profilé selon l'une quelconque des revendications 1 à 7, caractérisé par le fait que l'aile extérieure (29) a une taille au moins égale à celle de l'aile intérieure (28).

9. Profilé selon l'une quelconque des revendications 1 à 8, caractérisé par le fait qu'il comprend un tronçon d'âme interne (32) médian et au moins deux tronçons d'âme interne (32) de part et d'autre.

10. Profilé selon l'une quelconque des revendications 1 à 9, caractérisé par le fait que le profilé (25) comprend au moins deux tronçons d'âme externes (33) attenants ou proches des deux ailes (28, 29).

11. Profilé selon l'une quelconque des revendications 1 à 10, caractérisé par le fait qu'il comporte un créneau ouvert vers l'externe de ce dernier, dans lequel sont logés des moyens de fixation (30) à ladite partie du panneau, notamment des vis (30).

12. Profilé selon la revendication 11, caractérisé par le fait qu'au créneau dans lequel sont logés les moyens de fixation (30), notamment les vis (30), sont associés des moyens d'étanchéité (34).

13. Profilé selon la revendication 12, caractérisé par le fait que les moyens d'étanchéité (34) se présentent sous la forme d'une mousse adhésive à cellules fermées remplissant ledit créneau.

14. Profilé selon l'une quelconque des revendications 1 à 13, caractérisé par le fait que le profilé (25) comporte, attenant à l'une et/ou l'autre de ses ailes (28, 29), une saillie (35) dirigée vers l'extérieur substantiellement coplanaire au tronçon d'âme intérieur (32), participant à l'appui pour la partie basse du panneau (21).

15. Profilé selon l'une quelconque des revendications 1 à 7 et 9 à 14, caractérisé par le fait que l'aile extérieure (29) a une taille plus petite que celle de l'aile intérieure (28).

16. Profilé selon l'une quelconque des revendications 1 à 15, caractérisé en ce qu'il est en matière plastique.

17. Panneau destiné à la construction d'un mur, du type comprenant :
- une couple de poteaux (2) de structure, placés en regard l'un de l'autre et, fixé respectivement aux poteaux,
- un remplissage interne (9) comportant :
* un cadre (18) extérieur ayant deux couples de traverses respectivement latérales (19), et haute (20) et basse (21),
* une couple de bardages (22, 23) respectivement intérieur (22) et extérieur (23) venant recouvrir le cadre (18), de part et d'autre,
* des moyens d'isolation (24) interposés entre le cadre (18) et la couple de bardages (22, 23),
caractérisé par le fait qu'il comprend, en outre, au moins un profilé selon l'une quelconque des revendications 1 à 16, formant lisse basse (25), dont l'âme (27) est fixée sur la traverse basse (21) respectivement par des moyens de fixation (30) et dont les deux ailes intérieure (28) et extérieure (29) viennent respectivement emprisonner les deux bardages intérieur (22) et extérieur (23), ledit profilé étant destiné à être interposé entre le cadre (18) et les bardages (22, 23) d'une part et les fondations ou le soubassement ou la maçonnerie support ou un plancher d'autre part.

18. Panneau selon la revendication 17, caractérisé par le fait que les moyens de fixation (30) sont des vis (30) vissées dans le profilé (25), depuis l'externe de manière à pénétrer dans la traverse attenante (21, 20), la tête venant s'appliquer sur le profilé (25) par l'externe.

19. Panneau selon l'une quelconque des revendications 17 et 18, caractérisé par le fait qu'il comporte un second profilé formant coiffe haute (26), de forme générale de U, dont l'âme (27) est fixée sur la traverse haute (20) par des moyens de fixation (30), et dont les deux ailes intérieure (28) et extérieure (29) viennent respectivement emprisonner les deux bardages intérieur (22) et extérieur (23), le second profilé étant destiné à être interposé entre le cadre (18) et les bardages (22, 23) d'une part et une ferme ou un plafond d'autre part.

20. Panneau selon la revendication 19, caractérisé par le fait que le second profilé (26) présente une âme (27) substantiellement plane.

21. Panneau selon la revendication 19 ou 20, caractérisé par le fait que les deux ailes (28, 29) du second profilé (26) ont substantiellement la même taille.

22. Panneau selon l'une quelconque des revendications 17 à 21, caractérisé par le fait que chacun des poteaux (2) d'une couple de poteaux (2) de structure en bois saillant de part et d'autre des deux plans de la couple de bardages (22, 23) et ayant, en section droite transversale, un contour de forme générale carrée ou rectangulaire, a une face transversale interne (3) comprenant d'une part une feuillure de réception (8) du remplissage (9) et d'autre part à proximité de cette feuillure (8) et vers l'extérieur des moyens d'accrochage (10) pour un profilé d'habillage extérieur (11) telle qu'une rainure (10) ; une face transversale externe (4) comprenant une feuillure (12) de logement d'une patte d'assemblage (13) entre le panneau et une ferme ou équivalent, des trous traversant (14) percés convenablement dans chaque poteau de structure (2) entre les deux faces transversales interne (3) et externe (4) au droit de la feuillure (12) de logement de la patte d'assemblage (13) et à l'écart de la feuillure (8) de réception du remplissage (9) et des moyens d'accrochage (10) du profilé d'habillage extérieur (11), ces trous (14) permettant le passage de boulons de fixation (16).

23. Panneau selon la revendication 22, caractérisé par le fait qu'un trou de passage (14) d'un boulon de fixation (16) débouche dans la face transversale interne (3) par une partie élargie (15) de logement de la partie externe libre du boulon et de l'écrou qui y est vissé.

24. Panneau selon la revendication 22 ou 23, caractérisé par le fait qu'il comporte, dans le fond de la feuillure (8) de réception du remplissage (9) et vers l'extérieur, une rainure (17) pour un joint d'étanchéité à l'eau et à l'air.

25. Panneau selon l'une quelconque des revendications 22 à 24, caractérisé par le fait que la face intérieure (3) est substantiellement plane.

26. Panneau selon l'une quelconque des revendications 22 à 25, caractérisé par le fait que le poteau (2) de structure présente des angles (7) coupés.

27. Panneau selon l'une quelconque des revendications 17 à 26, caractérisé par le fait que les ailes (28, 29) recouvrent la traverse (20, 21) attenante sur une partie seulement de sa hauteur.

28. Panneau selon l'une quelconque des revendications 17 à 27, caractérisé par le fait que le second profilé (26) est en matière plastique.

29. Panneau selon la revendication 22, caractérisé par le fait que le profilé d'habillage extérieur (11) est réalisé en tôle ayant une épaisseur de l'ordre de 75 centièmes de mm en acier galvanisé chaud revêtu d'un résine de polyvinilidène bifluoré.

30. Construction caractérisée par au moins un et généralement une série de panneaux selon l'une quelconque des revendications 17 à 29, déposée verticalement, juxtaposés les uns sur les autres, solidaires entre eux par des boulons (16) et fixés en partie basse par des pattes d'accrochage.

31. Construction selon la revendication 30, caractérisée par le fait qu'elle comporte, en outre, au moins un profilé d'habillage extérieur (11) venant coiffer vers l'extérieur deux poteaux (2) de structure adjacents en étant fixée à eux par les moyens d'accrochage (10) qu'ils comportent.

32. Construction selon la revendication 31, caractérisée par le fait que le profilé d'habillage extérieur (11) a une forme générale de U dont les ailes sont repliées à leur bord libre vers l'âme pour former un accrochage (44) complémentaire des rainures (10) ménagées dans le poteau (2).

33. Construction selon la revendication 32, caractérisée par le fait qu'il existe un jeu entre l'âme (42) du profilé d'habillage extérieur (11) et les faces extérieures (5) des poteaux, de manière à assurer la récupération de différents alignements des poteaux.

34. Construction selon la revendication 31, caractérisée par le fait qu'elle comporte, en outre, au moins un profilé d'habillage intérieur (45) venant coiffer vers l'intérieur deux poteaux (2) adjacents en étant fixé au poteau et/ou au bardage intérieur.

35. Construction selon la revendication 34, caractérisée par le fait que le profilé d'habillage intérieur (45) a une forme générale de U dont les ailes (47) sont repliées de façon coplanaire vers l'ouverture du U, un adhésif (49) étant interposé entre l'âme (46) du profilé et la face intérieure (6) des poteaux (2).

## Patentansprüche

1. Eine allgemeine U-Form aufweisendes und zur Befestigung an einem unteren Teil (21) einer Platte (1) für die Konstruktion einer Mauer bestimmtes Profil, wobei das Profil dazu bestimmt ist, zwischen dem unteren Teil (21) der Platte (1) und dem Fundament oder einem Sockel oder einem Fundamentmauerwerk oder einer Diele eingefügt zu werden, wobei der Kern (27) des Profils eine gerippte Form aufweist, die wenigstens einen inneren (32) Kernabschnitt und wenigstens einen äußeren (33) Kernabschnitt definiert, wobei der dem inneren Flügel (28) am nächsten liegende Abschnitt ein äußerer (33) Kernabschnitt ist, dadurch gekennzeichnet, daß das Profil einen zur Außenseite des Profils gerichteten und an seinen inneren Flügel (28) angrenzenden Umkehrflügel (39) nahe an der freien Kante (38) von diesem (28) umfaßt, wobei die freie Kante (40) des Umkehrflügels (39) wesentlich komplan mit dem oder den äußeren Kernabschnitt oder Kernabschnitten (33) ist, wobei eine Verbindungswand (36), in der wenigstens ein Entwässerungsloch (37) untergebracht ist, zwischen dem inneren Flügel (28) und dem äußeren Kernabschnitt (33), der ihr am nächsten liegt, eingefügt ist.

2. Profil gemäß Anspruch 1, dadurch gekennzeichnet, daß die freie Kante (40) des Umkehrflügels (39) einen Wulst bildet.

3. Profil gemäß Anspruch 1 oder 2, dadurch gekennzeichnet, daß ein Stützbein (42) zwischen dem inneren Flügel (28) und dem Umkehrflügel (39) eingefügt ist.

4. Profil gemäß einem der Ansprüche 1 bis 3, dadurch gekennzeichnet, daß der Umkehrflügel (39) eine allgemeine flache Form oder eine allgemeine mäanderförmige Form, insbesondere die eines Dieders, aufweist.

5. Profil gemäß einer der Ansprüche 1 bis 4, dadurch gekennzeichnet, daß der Umkehrflügel (39) mit dem inneren Flügel (28) einen Winkel in der Größenordnung von 45 Grad bildet.

6. Profil nach einem der Ansprüche 1 bis 5, dadurch gekennzeichnet, daß die Verbindungswand (36) im Verhältnis zum Kern (27) sowie zum inneren Flügel (28) geneigt ist, insbesondere in einem Winkel von 45 Grad.

7. Profil gemäß einem der Ansprüche 1 bis 6, dadurch gekennzeichnet, daß eine Serie in geeigneter Weise verteilter Entwässerungslöcher (37) in der Verbindungswand (36) ausgespart ist.

8. Profil gemäß einem der Ansprüche 1 bis 7, dadurch gekennzeichnet, daß der äußere Flügel (29) wenigstens ebenso groß ist wie der innere Flügel (28).

9. Profil gemäß einem der Ansprüche 1 bis 8, dadurch gekennzeichnet, daß er einen inneren (32) mittleren Kernabschnitt und wenigstens zwei innere (32) Kernabschnitte auf jeder Seite umfaßt.

10. Profil gemäß einem der Ansprüche 1 bis 9, dadurch gekennzeichnet, daß das Profil (25) wenigstens zwei äußere (33) Kernabschnitte umfaßt, die den beiden Flügeln (28, 29) angrenzen oder in ihrer Nähe sind.

11. Profil gemäß einem der Ansprüche 1 bis 10, dadurch gekennzeichnet, daß es eine zur Außenseite dieses letzteren hin offene Mauerzinne umfaßt, in der Befestigungsmittel (30) an dem besagten Teil der Platte untergebracht sind, insbesondere Schrauben (30).

12. Profil gemäß Anspruch 11, dadurch gekennzeichnet, daß der Mauerzinne, in der die Befestigungsmittel (30) untergebracht sind, insbesondere die Schrauben (30), Dichtungsmittel (34) beigefügt sind.

13. Profil gemäß Anspruch 12, dadurch gekennzeichnet, daß die Dichtungsmittel (34) sich in Form eines Haftschaumes mit geschlossenen Zellen darstellen, die die besagte Mauerzinne schließen.

14. Profil gemäß einem der Ansprüche 1 bis 13, dadurch gekennzeichnet, daß das Profil (25) einen dem einem oder dem anderen seiner Flügel (28, 29) anliegenden, nach außen gerichteten, im wesentlichen zum inneren Kernabschnitt (32) komplanen Vorsprung (35) umfaßt, der zur Stützung des unteren Teils der Platte (21) beiträgt.

15. Profil gemäß einem der Ansprüche 1 bis 7 und 9 bis 14, dadurch gekennzeichnet, daß der äußere Flügel (29) kleiner ist als der innere Flügel (28).

16. Profil gemäß einem der Ansprüche 1 bis 15, dadurch gekennzeichnet, daß er aus Plastik ist.

17. Zur Konstruktion einer Mauer bestimmte Platte des Typs, der :
- ein Paar einander gegenüber aufgestellte Strukturpfosten (2) umfaßt,
- eine interne Hintermauerung (9) umfaßt, die jeweils an den Pfosten befestigt ist und die :
* einen äußeren Rahmen (18) umfaßt, der zwei Paar jeweils seitliche (19), hoher (20) und niedriger (21) Querträger (19) umfaßt,
* ein Paar jeweils innere (22) und äußere (23) Fassadenelemente (22, 23) umfaßt, die den Rahmen (18) von jeder Seite abdecken,
* zwischen dem Rahmen (18) und dem Paar Fassadenelementen (22, 23) eingefügte Isolationsmittel (24) umfaßt,
dadurch gekennzeichnet, daß es, u. a., wenigstens ein Profil gemäß einem der Ansprüche 1 bis 16 umfaßt, das eine untere Reling (25) bildet, deren Kern (27) auf dem unteren (21) Querträger jeweils durch Befestigungsmittel (30) befestigt ist und dessen innere (28) und äußere (29) Flügel jeweils die beiden inneren (22) und äußeren (23) Fassadenelemente einschließen, wobei das besagte Profil dazu bestimmt ist, zwischen dem Rahmen (18) und den Fassadenelementen (22, 23) einerseits und dem Fundament oder dem Sockel oder dem Fundamentmauerwerk oder einer Diele andererseits eingefügt zu werden.

18. Platte gemäß Anspruch 17, dadurch gekennzeichnet, daß die Befestigungsmittel (30) in das Profil (25) derart von außen geschraubte Schrauben (30) sind, daß sie den anliegenden Querträger (21, 20) durchdringen, wobei der Kopf von außen auf das Profil (25) ansetzt.

19. Platte gemäß einem der Ansprüche 17 und 18, dadurch gekennzeichnet, daß es ein zweites, eine obere Kappe (26) bildendes, eine allgemeine U Form aufweisendes Profil umfaßt, dessen Kern (17) auf dem oberen Querträger (20) durch Befestigungsmittel (30) befestigt ist und deren beide innere (28) und äußere (29) Flügel jeweils die beiden inneren (22) und äußeren (23) Fassadenelemente einschließen, wobei das zweite Profil dazu bestimmt ist, zwischen dem Rahmen (18) und den Fassadenelementen (22, 23) einerseits und einem Träger oder einer Decke andererseits eingefügt zu werden.

20. Platte gemäß Anspruch 19, dadurch gekennzeichnet, daß das zweite Profil (26) einen wesentlich flachen Kern (27) aufweist.

21. Platte gemäß Anspruch 19 oder 20, dadurch gekennzeichnet, daß die beiden Flügel (28, 29) des zweiten Profils (26) wesentlich dieselbe Größe aufweisen.

22. Platte nach einem der Ansprüche 17 bis 21, dadurch gekennzeichnet, daß jeder der beiden Pfosten (2) eines hölzernen Strukturpfostenpaares (2), das auf jeder Seite des Paares der Fassadenelemente (22, 23) hervorsteht und im quer verlaufenden rechten Schnitt eine allgemeine quadratische oder rechteckige Form aufweist, eine innere (3) Querseite aufweist, die einerseits einen Falz zur Aufnahme (8) der Hintermauerung (9) umfaßt und andererseits in der Nähe dieses Falzes (8) und nach außen hin Aufhängungsmittel (10) für ein äußeres (11) Mantelprofil, wie z. B. eine Rille (10); wobei eine äußere (4) Querseite einen Falz (12) zur Aufnahme einer Verbindungsklemme (13) zwischen dem Schild und einem Träger o.ä. umfaßt, in jeden Strukturpfosten (2) in geeigneter Weise gebohrten Durchlöcher (14) zwischen den beiden inneren (3) und äußeren (4) Querseiten gegenüber dem Falz (12) zur Aufnahme der Verbindungsklemme (13) und abseits des Falzes zur Aufnahme der Hintermauerung (9) und den Befestigungsmitteln (10) des äußeren Mantelprofils (11), wobei besagte Löcher (14) den Durchgang von Befestigungsbolzen (16) erlauben.

23. Platte gemäß Anspruch 22, dadurch gekennzeichnet, daß ein Durchgangsloch (14) eines Befestigungsbolzens (16) durch einen erweiterten Teil (15) zur Aufnahme des äußeren freien Teils des Bolzens und der dort festgeschraubten Mutter in die innere Querseite (3) einmündet.

24. Platte gemäß Anspruch 22 oder 23, dadurch gekennzeichnet, daß es im Bodenteil des Falzes zur Aufnahme (8) der Hintermauerung (9) und in die äußere Richtung eine Rille (17) für eine gegen Wasser und Luft abdichtende Dichtung umfaßt.

25. Platte gemäß einem der Ansprüche 22 bis 24, dadurch gekennzeichnet, daß die innere Seite (3) wesentlich flach ist.

26. Platte gemäß einem der Ansprüche 22 bis 25, dadurch gekennzeichnet, daß der Strukturpfosten (2) Schnittwinkel (7) aufweist.

27. Platte gemäß einem der Ansprüche 17 bis 26, dadurch gekennzeichnet, daß die Flügel (28, 29) den anliegenden Querträger (20, 21) nur über einen Teil seiner Höhe abdecken.

28. Platte gemäß einem der Ansprüche 17 bis 27, dadurch gekennzeichnet, daß das zweite Profil (26) aus Plastik ist.

29. Platte gemäß Anspruch 22, dadurch gekennzeichnet, daß das äußere Mantelprofil (11) aus 75 Hundertstel mm starkem feuerverzinktem Blech mit einer Polyvinilidenbifluorid-Harzschicht hergestellt ist.

30. Konstruktion, gekennzeichnet durch wenigstens ein und im allgemeinen eine Serie von Platten gemäß einem der Ansprüche 17 bis 29, die vertikal aufgestellt, aufeinander miteinander verbunden sind und durch die Bolzen (16) miteinander eine Einheit bilden und am unteren Teil durch Befestigungsklemmen befestigt sind.

31. Konstruktion gemäß Anspruch 30, dadurch gekennzeichnet, daß sie außerdem wenigstens ein äußeres (11) Mantelprofil umfaßt, das nach außen hin auf zwei anliegenden Strukturpfosten (2) aufsitzt, wobei die Struktur durch die in den Pfosten enthaltenen Aufhängungsmittel (10) mit ihnen befestigt ist.

32. Konstruktion gemäß Anspruch 31, dadurch gekennzeichnet, daß das äußere (11) Mantelprofil eine allgemeine U Form aufweist und deren Flügel an ihrer freien Kante in Richtung Kern gebogen sind, um eine zusätzliche Aufhängung (44) der in dem Pfosten (2) angebrachten Rillen (10) zu bilden.

33. Konstruktion gemäß Anspruch 32, dadurch gekennzeichnet, daß zwischen dem Kern (42) des äußeren (11) Mantelprofils und den äußeren (5) Seiten der Pfosten ein Zwischenraum besteht, derart ausgebildet, daß die Wiedergewinnung verschiedener Anordnungen der Pfosten gewährleistet ist.

34. Konstruktion gemäß Anspruch 31, dadurch gekennzeichnet, daß sie außerdem wenigstens ein inneres (45) in die innere Richtung zwei anliegenden Pfosten (2) aufsitzendes Mantelprofil umfaßt, wobei es am Pfosten und / oder am inneren Fassadenelement befestigt ist.

35. Konstruktion gemäß Anspruch 34, dadurch gekennzeichnet, daß das innere (45) Mantelprofil eine allgemeine U Form aufweist und deren Flügel (47) komplan in Richtung der Öffnung des Us gebogen sind, wobei ein Kleber (49) zwischen dem Kern (46) des Profils und der inneren (6) Seite der Pfosten (2) eingefügt ist.

## Claims

1. A profiled section having a U shape overall and intended to be fixed to a bottom part (21) of a panel (1) for constructing a wall, the profiled section being intended to be interposed between the bottom part (21) of the panel (1) and foundations or a wall base or supporting masonry or a floor, the web (27) of the profiled section having a crenellated shape defining at least one internal web portion (32) and at least one external web portion (33), the portion which is the closest to the internal flange (28) being an external web portion (33), characterised in that the profiled section has a flange return (39) directed towards the outside of the profiled section and adjoining its internal flange close to the free edge (38) of the latter (28), the free edge (40) of the flange return (39) being substantially coplanar with the external web portion or portions (33), a connecting wall (36), in which there is formed at least one drainage hole (37), being interposed between the internal flange (28) and the external web portion (33) which is the closest to it.

2. A profiled section according to Claim 1, characterised by the fact that the free edge (40) of the flange return (39) forms a protruding band.

3. A profiled section according to Claim 1 or 2, characterised by the fact that a holding leg (41) is interposed between the internal flange (28) and the flange return (39) .

4. A profiled section according to any one of Claims 1 to 3, characterised by the fact that the flange return (39) has a flat shape overall or a contorted shape overall, notably a dihedron shape.

5. A profiled section according to any one of Claims 1 to 4, characterised by the fact that the flange return (39) forms, with the internal flange (28), an angle of around 45°.

6. A profiled section according to any one of Claims 1 to 5, characterised by the fact that the connecting wall (36) is inclined both with respect to the web (27) and with respect to the internal flange (28), notably at 45°.

7. A profiled section according to any one of Claims 1 to 6, characterised by the fact that a series of suitably distributed drainage holes (37) is provided in the connecting wall (36).

8. A profiled section according to any one of Claims 1 to 7, characterised by the fact that the external flange (29) has a size at least equal to that of the internal flange (28).

9. A profiled section according to any one of Claims 1 to 8, characterised by the fact that it comprises a middle internal web portion (32) and at least two internal web portions (32) on each side.

10. A profiled section according to any one of Claims 1 to 9, characterised by the fact that the profiled section (25) comprises at least two external web portions (33) adjoining or close to the two flanges (28, 29).

11. A profiled section according to any one of Claims 1 to 10, characterised by the fact that it has a crenellation open towards the outside of it, in which there are housed means of fixing (30) to the said panel part, notably screws (30).

12. A profiled section according to Claim 11, characterised by the fact that sealing means (34) are associated with the crenellation in which the fixing means (30), notably the screws (30), are housed.

13. A profiled section according to Claim 12, characterised by the fact that the sealing means (34) are in the form of an adhesive foam with closed cells filling the said crenellation.

14. A profiled section according to any one of Claims 1 to 13, characterised by the fact that the profiled section (25) has, adjoining one and/or the other of its flanges (28, 29), an outwardly directed projection (35) substantially coplanar with the internal web portion (32), participating in the abutment for the bottom part of the panel (21).

15. A profiled section according to any one of Claims 1 to 7 and 9 to 14, characterised by the fact that the external flange (29) has a smaller size than the internal flange (28).

16. A profiled section according to any one of Claims 1 to 15, characterised in that it is made from plastic.

17. A panel intended for constructing a wall, of the type comprising:
- a pair of structural posts (2), placed opposite each other and, fixed respectively to the posts,
- an internal infill (9) including:
* an external frame (18) having two pairs of cross members respectively lateral (19), and top (20) and bottom (21),
* a pair of cladding boards (22, 23) respectively internal (22) and external (23), covering the frame (18), on each side,
* insulation means (24) interposed between the frame (18) and the pair of cladding boards (22, 23),
characterised by the fact that it also comprises at least one profiled section according to any one of Claims 1 to 16, forming a bottom rail (25), the web (27) of which is fixed to the bottom cross member (21) respectively by fixing means (30) and the two internal (28) and external (29) flanges of which respectively trap the two internal (22) and external (23) cladding boards, the said profiled section being intended to be interposed between the frame (18) and the cladding boards (22, 23) on the one hand and the foundations or the wall base or the supporting masonry or a floor on the other hand.

18. A panel according to Claim 17, characterised by the fact that the fixing means (30) are screws (30) screwed into the profiled section (25), from the outside so as to penetrate the adjoining cross member (21, 20), the head coming to be applied to the profiled section (25) from the outside.

19. A panel according to either one of Claims 17 or 18, characterised by the fact that it has a second profiled section forming a top cover (26), U-shaped overall, the web (27) of which is fixed to the top cross member (20) by fixing means (30), and the two internal (28) and external (29) flanges of which respectively trap the two internal (22) and external (23) cladding boards, the second profiled section being intended to be interposed between the frame (18) and the cladding board (22, 23) on the one hand and a truss or ceiling on the other hand.

20. A panel according to Claim 19, characterised by the fact that the second profiled section (26) has a substantially flat web (27).

21. A panel according to Claim 19 or 20, characterised by the fact that the two flanges (28, 29) on the second profiled section (26) are substantially the same size.

22. A panel according to any one of Claims 17 to 21, characterised by the fact that each of the posts (2) of a pair of wooden structural posts (2) projecting on each side of the two planes of the pair of cladding boards (22, 23) and having, in transverse section, a generally square or rectangular contour, has an internal transverse face (3) comprising on the one hand a rebate (8) for receiving the infill (9) and on the other hand, close to this rebate (8) and towards the outside of the attachment means (10) for an external profiled trim section (11) such as a groove (10), an external transverse face (4) comprising a rebate (12) for housing a lug (13) connecting the panel and a truss or equivalent, holes (14) suitably formed right through each structural post (2) between the two internal (3) and external (4) transverse faces in line with the rebate (12) for housing the connecting lug (13) and apart from the rebate (8) receiving the infill (9) and from attachment means (10) for the external trim profiled section (11), these holes (14) allowing the passage of fixing bolts (16).

23. A panel according to Claim 22, characterised by the fact that a passage hole (14) for a fixing bolt (16) opens out in the internal transverse face (3) through an enlarged part (15) for housing the external free part of the bolt and the nut which is screwed thereto.

24. A panel according to Claim 22 or 23, characterised by the fact that it has, in the bottom of the rebate (8) for receiving the infill (9) and towards the outside, a groove (17) for a joint sealing against water and air.

25. A panel according to any one of Claims 22 to 24, characterised by the fact that the internal face (3) is substantially flat.

26. A panel according to any one of Claims 22 to 25, characterised by the fact that the structural post (2) has cut corners (7).

27. A panel according to any one of Claims 17 to 26, characterised by the fact that the flanges (28, 29) cover the adjoining cross member (20, 21) over only part of its height.

28. A panel according to any one of Claims 17 to 27, characterised by the fact that the second profiled section (26) is made from plastic.

29. A panel according to Claim 22, characterised by the fact that the external trim profiled section (11) is produced from sheet metal having a thickness of around 75 hundredths of a mm of hot galvanised steel covered with a bifluorinated polyvinylidene resin.

30. A construction characterised by at least one and generally a series of panels according to any one of Claims 17 to 29, deposited vertically, juxtaposed with each other, connected together by bolts (16) and fixed at the bottom by attachment lugs.

31. A construction according to Claim 30, characterised by the fact that it also has at least one external trim profiled section (11) covering, towards the outside, two adjacent structural posts (2) while being fixed to them by the attachment means (10) which they include.

32. A construction according to Claim 31, characterised by the fact that the external trim profiled member (11) has a U shape overall, the flanges of which are folded at their free edge towards the web in order to form a complementary attachment (44) for the grooves (10) formed in the post (2).

33. A construction according to Claim 32, characterised by the fact that there is a clearance between the web (42) of the external trim profiled section (11) and the external faces (5) of the posts, so as to take up the different alignments of the posts.

34. A construction according to Claim 31, characterised by the fact that it also has at least one internal trim profiled section (45) covering two adjacent posts (2) towards the inside whilst being fixed to the post and/or to the internal cladding board.

35. A construction according to Claim 34, characterised by the fact that the internal trim profiled section (45) has a U shape overall whose flanges (47) are folded in a coplanar fashion towards the opening of the U, an adhesive (49) being interposed between the web (46) of the profiled section and the internal face (6) of the posts (2).
